# EUROPÄISCHE PATENTSCHRIFT

(11) **EP 3 690 177 B1**
(45) Veröffentlichungstag und Bekanntmachung des Hinweises auf die Patenterteilung: **28.04.2021**
(21) Anmeldenummer: 19171028.4
(22) Anmeldetag: 25.04.2019
(51) Int. Cl.: E06B 9/52

(54) **PROFILVERBINDER MIT DREHGELENK**
PROFILE CONNECTOR WITH SWIVEL JOINT
RACCORD PROFILÉ À ARTICULATION ROTATIVE

(43) Veröffentlichungstag der Anmeldung: 05.08.2020
(73) Patentinhaber: Büdenbender, Arnd, 57250 Netphen-Deuz (DE)
(72) Erfinder:
(74) Vertreter: Feucker, Max Martin

(56) Entgegenhaltungen:
- BE-A- 763 611
- GB-A- 2 329 930
- JP-A- 2011 010 825
- US-A1- 2010 238 544

## Beschreibung

Die vorliegende Erfindung betrifft einen Profilverbinder, umfassend zumindest einen ersten in eine Profilleiste einsteckbaren Verbindungsschenkel und einen zweiten in eine Profilleiste einsteckbaren Verbindungsschenkel. Die Erfindung betrifft auch einen Rahmen einer Schutzvorrichtung, wie Insektenschutzvorrichtung oder Lichtschachtabdeckung, zur Verwendung mit einer Gebäudeöffnung, wie Fenster oder Tür, umfassend einen solchen Profilverbinder und mindestens zwei vertikale Rahmenstreben, die jeweils mindestens eine Außenprofilleiste und mindestens eine teleskopierbar mit einer Einschubtiefe in die Außenprofilleiste eingeschobene Innenprofilleiste aufweisen, sowie mindestens zwei horizontale Rahmenstreben, die jeweils mindestens eine Außenprofilleiste und mindestens eine teleskopierbar mit einer Einschubtiefe in die Außenprofilleiste eingeschobene Innenprofilleiste aufweisen, wobei der erste Verbindungsschenkel zumindest abschnittsweise in eine Profilleiste einer vertikalen Rahmenstrebe eingesteckt ist und der zweite Verbindungsschenkel zumindest abschnittsweise in eine Profilleiste einer horizontalen Rahmenstrebe eingesteckt ist. Ein solcher Rahmen kann aufgrund der Teleskopierbarkeit der Innenprofilleisten und Außenprofilleisten der Rahmenstreben einfach an die Größe einer Gebäudeöffnung angepasst werden.

Ein Rahmen mit den vorgenannten Merkmalen ist beispielsweise aus EP 3 138 990 B1 bekannt. Die Bauteile eines solchen Rahmens werden dem Endanwender in der Regel als Bausatz zur Verfügung gestellt, so dass der Endanwender die Bauteile zunächst montieren muss, bevor ein Insektenschutznetz an dem Rahmen festgelegt werden kann. Hierzu muss der Endanwender insbesondere die Profilverbinder in die jeweiligen Profilleisten der Rahmenstreben gegebenenfalls unter Zuhilfenahme eines Werkzeuges einbringen. Um den diesbezüglichen Montageaufwand zu reduzieren, ist beispielsweise aus DE 10 2015 116 588 A1 bekannt, Profilleistenpaare von zwei Rahmenstreben über den Eckverbinder vorzumontieren. Allerdings ist in diesem Fall eine relativ große Verpackung erforderlich, da die rechtwinklig zueinander angeordneten und über einen Eckverbinder miteinander verbundenen Profilleistenpaare eine große Fläche aufspannen. Zudem muss der Endanwender auch bei dieser Lösung noch die vormontierten Profilleisten in Profilleisten anderer vormontierter Profilleistenpaare einschieben BE 763 611 A und GB 2 329 930 A offenbaren weitere Profilverbinder.

Aufgabe der vorliegenden Erfindung ist es daher, die mit Bezug zum Stand der Technik geschilderten Nachteile zu beseitigen und insbesondere einen Profilverbinder anzugeben, mit dem der Rahmen anwenderfreundlicher und mit einem geringeren Aufwand zu montieren ist.

Gelöst wird die Aufgabe durch einen Profilverbinder mit den Merkmalen des unabhängigen Anspruchs. Vorteilhafte Weiterbildungen des Profilverbinders sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe insbesondere durch einen Profilverbinder mit den eingangs genannten Merkmalen, bei dem ein mindestens eine Drehachse aufweisendes Drehgelenk zwischen dem ersten Verbindungsschenkel und dem zweiten Verbindungsschenkel ausgebildet ist, so dass der erste Verbindungsschenkel und der zweite Verbindungsschenkel aus einer Ausgangsstellung durch eine Relativschwenkbewegung um die mindestens eine Drehachse des Drehgelenks in eine Montagestellung überführbar sind, in der der erste Verbindungsschenkel und der zweite Verbindungsschenkel in einer Ebene in einem rechten Winkel zueinander angeordnet sind, und der erste Verbindungsschenkel einen ersten Aufnahmekanal und der zweite Verbindungsschenkel einen zweiten Aufnahmekanal aufweist, wobei der erste Aufnahmekanal und der zweite Aufnahmekanal in der Montagestellung fluchtend zueinander angeordnet sind, und bei dem ein separates Fixierungselement vorgesehen ist, wobei das Fixierungselement in der Montagestellung in den ersten Aufnahmekanal und in den zweiten Aufnahmekanal einbringbar ist, so dass der erste Verbindungsschenkel und der zweite Verbindungsschenkel gegen eine Relativbewegung gesichert sind.

Die Erfindung sieht in ihrem Grundgedanken also vor, dass die mindestens zwei Verbindungsschenkel des Profilverbinders scharnierartig mittelbar oder unmittelbar über das Drehgelenk miteinander verbunden sind, so dass die Verbindungsschenkel aus einer kompakten Ausgangsstellung in eine Montagestellung überführbar sind, in der die zwei Verbindungsschenkel in einer Ebene in einem rechten Winkel zueinander angeordnet sind, wobei zumindest die zwei Verbindungsschenkel durch Einführen des Fixierungselements in die beiden Aufnahmekanäle in der Montagestellung gesichert sind, so dass ein Zurückverschwenken der Verbindungsschenkel aus der Montagestellung heraus verhindert wird.

Die Verbindungsschenkel der Profilverbinder weisen jeweils insbesondere einen sich in der Profilleiste einsteckbaren Einsteckabschnitt auf, der kraft- und/oder formschlüssig in der Profilleiste festgelegt bzw. festlegbar ist. Hierzu kann die Außenumfangsgestaltung des Einsteckabschnitts mit dem Innenquerschnittsprofil einer Profilleiste übereinstimmen, so dass der Einsteckabschnitt in die entsprechende Profilleiste einsteckbar ist. Zudem kann jeder Verbindungsschenkel insbesondere einen über die Profilleiste überstehenden und somit außerhalb der Profilleiste angeordneten insbesondere mit dem Einsteckabschnitt einteilig ausgebildeten Eckabschnitt aufweisen, an oder in dem die wenigstens eine Drehachse des Drehgelenkes ausgebildet ist. Der Eckabschnitt kann eine Anschlagsfläche aufweisen, gegen die die Profilleiste beim Einstecken des Einsteckabschnitts zur Anlage kommt. Jeder Profilverbinder ist also mehrteilig ausgebildet und umfasst zumindest den ersten Verbindungsschenkel, den zweiten Verbindungsschenkel und gegebenenfalls als gesonderte Bauteile ausgebildete Elemente zur Ausbildung der Drehachse(n).

Die Montagestellung ist durch die Anordnung der Verbindungsschenkel in einem 90° Winkel zueinander vorgegeben, wobei die Verbindungsschenkel in der Montagestellung in einer Ebene angeordnet sind, die durch die rechtwinklig zueinander angeordneten Verbindungsschenkel aufgespannt wird.

In den zwei Verbindungsschenkeln ist nun jeweils ein insbesondere in seiner Querschnittsgestaltung identisch ausgebildeter Aufnahmekanal ausgebildet, wobei die Aufnahmekanäle so ausgebildet und angeordnet sind, dass sie in der Montagestellung so zueinander angeordnet sind, dass das separate Fixierungselement durch eine geradlinige Bewegung in beide Aufnahmekanäle einführbar ist. Der Profilverbinder wird durch das Fixierungselement in seiner Montagestellung fixiert.

Die Aufnahmekanäle sind insbesondere so ausgebildet, dass sie das Fixierungselement in dem eingebrachten Zustand in Umfangsrichtung des Fixierungselements vollständig umgeben, wobei das Fixierungselement bevorzugt ohne Spalt an einer oder allen Wänden der Aufnahmekanäle anliegt, so dass das Fixierungselement durch eine kraftschlüssige Verbindung in den Aufnahmekanälen gehalten wird.

Es kann insbesondere vorgesehen sein, dass das Fixierungselement über eine Kante des ersten Verbindungsschenkels in den ersten Aufnahmekanal einbringbar ist. In diesem Fall ist in der Kante des ersten Verbindungsschenkels eine Aussparung ausgebildet, die das Fixierungselement während des Einbringens in den ersten Aufnahmekanal führt.

Bevorzugt sind die Aufnahmekanäle jeweils in einem Abschnitt des jeweiligen Verbindungsschenkels ausgebildet, der nicht in eine Profilleiste einsteckbar ist, beispielsweise im Eckabschnitt. Es kann aber sehr wohl vorgesehen sein, dass sich zur Erhöhung der Stabilität das Fixierungselement in der montierten Stellung über zumindest einen Aufnahmekanal hinaus bis in einen Einsteckabschnitt des Verbindungsschenkels erstreckt.

Das Fixierungselement ist insbesondere aus einem stabförmigen, bevorzugt flachen Element gebildet, wobei die äußere Querschnittsgestaltung des in die Aufnahmekanäle eingeschobenen Fixierungselements der inneren Querschnittsgestaltung der Aufnahmekanäle entspricht.

Bevorzugt ist das Fixierungselement als einteiliges Einhängeelement ausgebildet, welches einen in die Aufnahmekanäle einbringbaren Fixierungsabschnitt, einen etwa rechtwinklig zu der von den Verbindungsschenkeln aufgespannten Ebene abstehenden Verbindungsabschnitt sowie einen in etwa parallel zu der Ebene ausgerichteten Endabschnitt aufweist. Bei der Verwendung des Profilverbinders mit einem Rahmen für eine Fensterinsektenschutzvorrichtung hintergreift der Endabschnitt einen Blendrahmen des Fensters.

Es ist insbesondere vorgesehen, dass an dem ersten Verbindungsschenkel ein Rastelement und an dem zweiten Verbindungsschenkel ein zu dem ersten Rastelement komplementäres Rastelement einteilig ausgebildet ist, so dass die Verbindungsschenkel in der Montagestellung miteinander verrasten. Das Rastelement kann beispielsweise einen insbesondere hakenförmigen Vorsprung aufweisen, der in der Montagestellung einen entsprechenden komplementären Hinterschnitt an dem zweiten Verbindungsschenkel hintergreift. Auf diese Weise kann eine weitere Sicherung gegeben sein, mittels der die Verbindungsschenkel in der Montagestellung gegen ein unbeabsichtigtes Zurückschwenken gesichert sind.

Damit die Profilverbinder in der Montagestellung dem Rahmen eine hohe Stabilität verleihen, kann vorgesehen sein, dass der erste Verbindungsschenkel eines Profilverbinders ein insbesondere von seinem Eckabschnitt in der Ausgangsstellung in Richtung des zweiten Verbindungsschenkels vorspringendes Stabilitätselement aufweist, welches in der Montagestellung mit dem zweiten Verbindungsschenkel des Profilverbinders überlappt. Das insbesondere einteilig an dem Profilverbinder vorspringende Stabilitätselement wird insbesondere in eine korrespondierende Ausnehmung des zweiten Verbindungsschenkels aufgenommen. Es kann hierbei insbesondere vorgesehen sein, dass zumindest ein Rastelement an dem Stabilitätselement ausgebildet ist.

Das Drehgelenk zwischen zwei Verbindungsschenkeln eines jeden Profilverbinders weist insbesondere genau zwei Drehachsen auf, von denen die eine Drehachse in oder an dem ersten Verbindungsschenkel und die zweite Drehachse in oder an dem zweiten Verbindungsschenkel ausgebildet ist. Die parallel zueinander ausgerichteten Drehachsen jedes Drehgelenks sind dabei über mindestens ein Verbindungselement miteinander verbunden.

In einer Ausführungsform sind die Drehachsen der Drehgelenke orthogonal zu der Ebene ausgerichtet.

Alternativ kann die mindestens eine Drehachse des Profilverbinders parallel zu der Ebene ausgerichtet sein oder in der Ebene angeordnet sein. Die Drehachsen dieser Drehgelenke sind dabei insbesondere in einem Winkel von 45 Grad zu der Erstreckungsrichtung der Verbindungsschenkel ausgerichtet.

Um die Profilverbinder in ihrer Montagestellung zusätzlich zu fixieren und gegen ein unbeabsichtigtes Zurückverschwenken zu sichern, kann vorgesehen sein, dass in der Montagestellung jeweils eine Abdeckkappe in die Profilverbinder einbringbar ist, die die Verbindungsschenkel des jeweiligen Profilverbinders gegen ein Verschwenken sichern. Diese Abdeckkappen sind also insbesondere flächig ausgebildet und mit beiden Verbindungsschenkeln des Profilverbinders verbunden. Hierzu können die Abdeckkappen beispielsweise mittels einer Rastverbindung formschlüssig an dem Profilverbinder festlegbar sein. Die Abdeckkappe kann auch kraftschlüssig an dem Profilverbinder befestigbar sein. Durch die Abdeckkappe wird also der jeweilige Profilverbinder zustäzlich statisch fixiert bildet somit eine stabile Einheit.

Der Profilverbinder ist insbesondere für einen Rahmen, bevorzugt für eine Schutzvorrichtung zur Verwendung mit einer Gebäudeöffnung vorgesehen, wobei der Rahmen Folgendes umfasst:
- mindestens vier erfindungsgemäße Profilverbinder,
- mindestens zwei vertikale Rahmenstreben, die jeweils mindestens eine Außenprofilleiste und mindestens eine teleskopierbar mit einer Einschubtiefe in die Außenprofilleiste(n) eingeschobene Innenprofilleiste aufweisen,
- mindestens zwei horizontale Rahmenstreben, die jeweils mindestens eine Außenprofilleiste und mindestens eine teleskopierbar mit einer Einschubtiefe in die Außenprofilleiste(n) eingeschobene Innenprofilleiste aufweisen,
wobei der erste Verbindungsschenkel zumindest abschnittsweise in eine Profilleiste einer vertikalen Rahmenstrebe eingesteckt ist und der zweite Verbindungsschenkel zumindest abschnittsweise in eine Profilleiste einer horizontalen Rahmenstrebe eingesteckt ist, und wobei die Profilverbinder derart angeordnet sind, dass in einer Ausgangsstellung die vertikalen Rahmenstreben und die horizontalen Rahmenstreben parallel zueinander ausgerichtet sind und dass der Rahmen durch Verschwenken der Rahmenstreben zueinander um die Drehachsen der Drehgelenke der jeweils zwei Rahmenstreben miteinander verbindenden Profilverbinder in eine Montagestellung überführbar ist, in der die horizontalen Rahmenstreben und die vertikalen Rahmenstreben in einer Rahmenebene in einem rechten Winkel zueinander angeordnet sind.

Es ist also vorgesehen, dass die über die Profilverbinder vormontierten Rahmenstreben in einer kompakten Ausgangsstellung dem Endanwender bereitgestellt werden können. Der Endanwender muss dann lediglich den Rahmen aus seiner Ausgangsstellung in die Montagestellung falten, wobei der Rahmen in der Montagestellung durch Teleskopieren der Innenprofilleisten und Außenprofilleisten zueinander einfach an unterschiedliche Größen der Gebäudeöffnung anpassbar ist. Im Folgenden muss der Endanwender dann nur noch den an die Gebäudeöffnung angepassten Rahmen mit der entsprechenden Einschubtiefe der Innenprofilleiste und Außenprofilleiste fixieren und das Insektenschutznetz an dem Rahmen anbringen.

Es ist darauf hinzuweisen, dass sich die Angaben "horizontal" und "vertikal" auf eine Ausrichtung des Rahmens in einer vertikalen Ebene zur Verwendung mit einer Tür oder einem Fenster beziehen. Im Falle der Verwendung des Rahmens mit einer Lichtschachtabdeckung sind alle Rahmenstreben in einer im Wesentlichen horizontalen Ebene angeordnet, so dass auch die in der Anmeldung als vertikale Rahmenstreben bezeichneten Rahmenstreben in der horizontalen Ebene angeordnet sind, aber weiterhin in einem rechten Winkel zu den als horizontalen Rahmenstreben bezeichneten Rahmenstreben.

Zumindest zwei gegenüberliegende und damit in der Montagestellung parallele Rahmenstreben weisen jeweils mindestens eine Außenprofilleiste und eine zu der Außenprofilleiste teleskopierbare Innenprofilleiste auf. Die Rahmenstreben können beispielsweise aber auch jeweils zwei Außenprofilleisten und eine in beide Außenprofilleisten teleskopierbare Innenprofilleiste oder jeweils zwei Innenprofilleisten und zu beiden Innenprofilleisten teleskopierbare Außenprofilleiste aufweisen. Die Innenprofilleiste ist jeweils über eine als Einschubtiefe bezeichnete Länge in die Außenprofilleiste eingeschoben, wobei die Einschubtiefe bis zur finalen Festlegung der Einschubtiefe vom Endanwender geändert werden kann. Für die Teleskopierbarkeit ist die Innenkontur der Außenprofilleiste insbesondere komplementär zu der Außenkontur der Innenprofilleiste.

Ein solcher rechteckiger Rahmen(abschnitt) weist also vier Rahmenstreben auf, von denen zwei jeweils mit einem Profilverbinder verbunden sind, wobei die diagonal gegenüberliegenden, also die nicht mit derselben Rahmenstrebe verbundenen Profilverbinder eine Drehachse aufweisen, die orthogonal zu der von den Rahmenstreben in der Montagestellung aufgespannten Rahmenebene ausgerichtet sind. In diesem Zusammenhang ist vorgesehen, dass die anderen zwei, auch jeweils diagonal gegenüberliegenden Profilverbinder Drehachsen aufweisen, die in der Montagestellung parallel zu der Rahmenebene ausgerichtet sind oder in der Rahmenebene angeordnet sind. Die Drehachsen dieser Drehgelenke sind dabei insbesondere in einem Winkel von 45 Grad zu der Erstreckungsrichtung der mit dem Profilverbinder verbundenen Rahmenstreben ausgerichtet.

Mit einer solchen Anordnung ist es möglich, dass jeweils zwei in der Ausgangsstellung parallel zueinander angeordnete Paare von Rahmenstreben zunächst durch Verschwenken um die orthogonal zu der Rahmenebene ausgerichteten Drehachsen zweier Profilverbinder in eine Zwischenstellung überführbar sind, in der die zwei Paare von parallelen Rahmenstreben in einem rechten Winkel zueinander angeordnet sind, wobei im Folgenden die Rahmenstreben aus der Zwischenstellung durch Verschwenken von zwei, in der Zwischenstellung rechtwinklig zueinander angeordneten Paaren von Rahmenstreben um die parallel zu oder in der Rahmenebene angeordneten Drehachsen zweier Profilverbinder in die Montagestellung überführbar sind.

Anders ausgedrückt werden also zunächst die in der Ausgangsstellung parallel zueinander angeordneten Rahmenstreben durch eine Schwenkbewegung in eine rechtwinklige Anordnung zueinander gebracht, indem die Rahmenstreben um die orthogonal zu der Rahmenebene angeordneten Drehachsen verschwenkt werden. Im Folgenden wird der Rahmen dann weiter entfaltet, indem die Rahmenstreben um die in der Rahmenebene angeordneten Drehachsen verschwenkt werden, wobei die bereits rechtwinklig zueinander angeordneten (und die orthogonal zu der Rahmenebene ausgerichteten Drehachsen aufweisenden) Profilverbinder, welche in der Zwischenstellung noch benachbart zueinander angeordnet waren, auf die diagonal gegenüberliegenden Seiten des entfalteten Rahmens bewegt werden. Einer der bereits in der Zwischenstellung rechtwinklig zueinander angeordneten Profilverbinder beschreibt also eine Art Kreisbogenbewegung von der Zwischenstellung in die Montagestellung.

Rahmen für Insektenschutzvorrichtungen weisen in der Regel auf der dem Gebäude zugewandten Seite und an einem zum Rahmenäußeren gerichteten Abschnitt ein Dichtelement, wie Bürstendichtungen, auf. Damit eine solche Abdichtung auch im Bereich der Ecken und somit im Bereich der Profilverbinder stattfindet, können insbesondere die Eckbereiche der Verbindungsschenkel eines Profilverbinders jeweils eine sich entlang des Verbindungsschenkels erstreckende Aufnahmenut zur Aufnahme von Dichtelementen aufweisen. Damit das Dichtelement auch in der Montagestellung einfach in die Aufnahmenut einführbar ist, ist vorgesehen, dass die Aufnahmenut des ersten Verbindungsschenkels in der Montagestellung an seiner Stirnseite zu einem Rahmenäußeren geöffnet ist und die Aufnahmenut des zweiten Verbindungsschenkels in der Montagestellung stirnseitig durch den ersten Verbindungsschenkel verschlossen ist. Somit kann das Dichtelement jeweils nur von einer Seite in die jeweilige Rahmenstrebe über die zum Rahmenäußeren offene Aufnahmenut in die Rahmenstrebe eingeführt werden, während auf der gegenüberliegenden Seite die Einführung eines Dichtelements durch die mittels des zweiten Verbindungsschenkels verschlossenen Aufnahmenut begrenzt ist.

Es können verschiedene Mittel vorgesehen sein, mit denen die Innenprofilleiste und die Außenprofilleiste einer Rahmenstrebe bei einer durch die Größe der Gebäudeöffnung vorgegebenen Einschubtiefe aneinander festlegbar sind.

Der Rahmen kann aber nicht nur zum Aufspannen eines flächigen Insektenschutznetzes verwendet werden, sondern auch als Rahmen für ein plissiertes Insektenschutznetz. Hierzu weisen zumindest die Innenprofilleiste und die Außenprofilleiste der vertikalen Rahmenstreben zur Aufnahme eines Plissees eine entlang ihrer Erstreckungsrichtung durchgehende, einem Rahmeninneren zugewandte Öffnung auf. Somit kann ein Rand des Plissees innerhalb der vertikalen Rahmenstreben angeordnet werden, wobei sich das Plissee bis zu der gegenüberliegenden vertikalen Rahmenstrebe und in diese hinein erstreckt. In einer Ausführungsform ist der Rahmen zum Einsatz als Insektenschutzvorrichtung für ein Fenster vorgesehen, in welchem Fall der Rahmen insbesondere aus zwei seitlichen vertikalen Rahmenstreben sowie aus einer unteren und einer oberen horizontalen Rahmenstrebe besteht, wobei die Profilverbinder als Eckverbinder mit jeweils genau zwei zueinander schwenkbaren Verbindungsschenkeln ausgebildet sind. Ein solcher Rahmen kann mittels der bereits oben beschriebenen Einhängeelemente an einem Fensterrahmen befestigt werden.

Der vorgeschlagene Rahmen kann aber auch für eine Türöffnung vorgesehen sein, in welchem Fall der Rahmen beispielsweise mittels Scharnieren an einem Türrahmen befestigbar ist. In diesem Fall besteht der Rahmen insbesondere aus vier seitlichen Rahmenstreben sowie aus einer unteren, einer mittleren und einer oberen horizontalen Rahmenstrebe, wobei die mittlere Rahmenstrebe jeweils an beiden Enden mittels eines als Mittelverbinder ausgebildeten Profilverbinders mit zwei vertikalen Rahmenstreben verbunden ist, wobei der Mittelverbinder jeweils drei zueinander schwenkbare Verbindungsschenkel aufweist.

Es wird auch eine Insektenschutzvorrichtung vorgeschlagen, die einen erfindungsgemäßen Rahmen und ein an oder in dem Rahmen im Falle eines Plissees beweglich befestigtes Insektenschutznetz umfasst.

Die Erfindung sowie das technische Umfeld werden im Folgenden anhand der Figuren beispielhaft erläutert. Es zeigen schematisch
- Figur 1:: einen Profilverbinder mit einer orthogonal zu der Ebene ausgerichteten Drehachse und ein Fixierungselement in der Ausgangsstellung,
- Figur 2:: den Profilverbinder gemäß Figur 1 in einer Montagestellung,
- Figur 3:: den Profilverbinder gemäß Figur 2 in der Montagestellung mit eingebrachtem Fixierungselement,
- Figur 4:: einen Profilverbinder mit einer parallel zu der Ebene ausgerichteten Drehachse und ein Fixierungselement in einer Ausgangsstellung,
- Figur 5:: den Profilverbinder gemäß Figur 4 in einer Montagestellung,
- Figur 6:: den Profilverbinder gemäß Figur 5 mit eingebrachtem Fixierungselement,
- Figur 7:: einen Rahmen in der Montagestellung und bei teilweise ausgezogenen Profilleisten,
- Figur 8:: den Rahmen in einer Ausgangsstellung,
- Figur 9:: den Rahmen in einer Zwischenstellung,
- Figur 10:: den Rahmen beim Überführen aus der Zwischenstellung in eine Montagestellung,
- Figur 11:: den Rahmen in der Montagestellung,
- Figur 12:: einen Profilverbinder mit orthogonal zu der Rahmenebene ausgerichteten Drehachsen in der Ausgangsstellung,
- Figur 13:: den Profilverbinder gemäß Figur 12 in der Montagestellung,
- Figur 14:: einen Profilverbinder mit parallel zu der Rahmenebene ausgerichteten Drehachsen in der Ausgangsstellung,
- Figur 15:: den Profilverbinder gemäß Figur 14 beim Überführen aus der Zwischenstellung in die Montagestellung und
- Figur 16:: den Profilverbinder gemäß Figur 14 in der Montagestellung.

In den Figuren 1 bis 3 ist ein erster Profilverbinder dargestellt. Der Profilverbinder umfasst einen ersten Verbindungsschenkel 7 und einen zweiten Verbindungsschenkel 8. Die Verbindungsschenkel 7, 8 weisen jeweils einen Einsteckabschnitt 18 und einen Eckabschnitt 19 auf. Die Verbindungsschenkel 7, 8 sind jeweils mit dem Einsteckabschnitt 18 in eine Profilleiste einsteckbar.

Zwischen den Eckabschnitten 19 ist ein Drehgelenk 11 ausgebildet, das eine Drehachse 9 aufweist. Die Drehachse 9 ist orthogonal zu einer von den Verbindungsschenkeln 7 und 8 aufgespannten Ebene ausgerichtet.

In dem ersten Verbindungsschenkel 7 ist ein erster Aufnahmekanal 21 ausgebildet, der mit einer Aussparung am unteren Rand des ersten Verbindungsschenkels 7 fluchtet.

Der zweite Verbindungsschenkel 8 weist einen zweiten Aufnahmekanal 22 auf.

In den Figuren 1 bis 3 ist zudem ein Fixierungselement 23 dargestellt, welches ein Einhängeelement ausbildet.

Aus der in Figur 1 dargestellten Ausgangsstellung können die Verbindungsschenkel 7 und 8 um die Drehachse 11 zueinander verschwenkt werden und in die in Figur 2 dargestellte Montagestellung überführt werden. In der in der Figur 2 dargestellten Montagestellung sind der erste Verbindungskanal 21 des ersten Verbindungsschenkels 7 und der zweite Verbindungskanal 22 des zweiten Verbindungsschenkels 8 fluchtend zueinander angeordnet, so dass das Fixierungselement 23 durch eine Linearbewegung in beide Aufnahmekanäle 21, 22 einbringbar ist. In der in Figur 3 dargestellten Stellung fixiert also das Fixierungselement 23 die Verbindungsschenkel 7 und 8 in ihrer Montagestellung, da eine Relativbewegung der Verbindungsschenkel 7, 8 aufgrund des in die Aufnahmekanäle 21, 22 eingebrachten Fixierungselements 23 nicht mehr möglich ist. In der in Figur 3 dargestellten Montagestellung spannen die Verbindungsschenkel 7, 8 eine Ebene auf, wobei die Verbindungsschenkel 7, 8 in dieser Ebene angeordnet sind.

In den Figuren 4 bis 6 ist ein weiterer Profilverbinder dargestellt, wobei die Drehachse 10 des Drehgelenks 11 innerhalb bzw. parallel zu der von den Verbindungsschenkeln 7 und 8 in der Montagestellung aufgespannten Ebene ausgerichtet sind. Die Relativschwenkbewegung der Verbindungsschenkel 7, 8 aus der in Figur 4 dargestellten Ausgangsstellung in die in Figuren 5 und 6 dargestellten Montagestellung erfolgt also nicht innerhalb der Ebene, in welcher die Verbindungsschenkel 7 und 8 in der Montagestellung angeordnet sind. Vielmehr erfolgt eine Schwenkbewegung um eine Achse, die parallel bzw. in der Ebene angeordnet ist.

Darüber hinaus weisen auch die Verbindungsschenkel 7 und 8 einen ersten Aufnahmekanal 21 bzw. einen zweiten Aufnahmekanal 22 auf, die in der in Figuren 5 und 6 dargestellten Montagestellung fluchtend zueinander angeordnet sind.

Der in den nachfolgenden Figuren 7 bis 11 dargestellte Rahmen weist Profilverbinder auf, die sich im Detail von den Profilverbindern der Figuren 1 bis 6 unterscheiden. Allerdings weisen auch die Profilverbinder des in den Figuren 7 bis 11 dargestellten Rahmens Drehachsen auf, die entweder orthogonal zu der von den Profilverbindern aufgespannten Ebene in der Montagestellung angeordnet sind oder in beziehungsweise parallel zu dieser Ebene angeordnet sind. Insofern können die in den Figuren 1 bis 6 dargestellten Profilverbinder die in den Figuren 7 bis 11 dargestellten Profilverbinder ohne Weiteres ersetzen.

Der in den Figuren 7 bis 11 dargestellte Rahmen umfasst eine erste vertikale Rahmenstrebe 1.1 und eine zweite vertikale Rahmenstrebe 1.2 sowie eine erste horizontale Rahmenstrebe 2.1 und eine zweite horizontale Rahmenstrebe 2.2. Der in den Figuren 7 und 11 in seiner Montagestellung perspektivisch dargestellte Rahmen spannt eine Rahmenebene auf.

Die Rahmenstreben 1.1, 1.2, 2.1 und 2.2 bestehen jeweils aus einer Außenprofilleiste 3 und einer Innenprofilleiste 4. Die Innenprofilleisten 4 und die Außenprofilleisten 3 sind jeweils zueinander teleskopierbar, so dass die Größe des Rahmens (Länge der Rahmenstreben) einfach an unterschiedlich große Fenster angepasst werden kann, wobei ein nicht dargestelltes Insektenschutznetz an dem in einer Größe fixierten Rahmen befestigt werden kann.

Die Außenprofilleiste 3 der ersten vertikalen Rahmenstrebe 1.1 ist über einen ersten Profilverbinder 6.1 mit parallel zu der Rahmenebene ausgerichteten Drehachsen 10 mit der Innenprofilleiste 4 der ersten horizontalen Rahmenstrebe 2.1 verbunden, wobei ein erster Verbindungsschenkel 7 des Profilverbinders 6.1 in die Außenprofilleiste 3 der ersten vertikalen Rahmenstrebe 1.1 eingesteckt ist und ein zweiter Verbindungsschenkel 8 des ersten Profilverbinders 6.1 in die Innenprofilleiste 4 der ersten horizontalen Rahmenstrebe 2.1 eingesteckt ist. Ein zweiter Profilverbinder 6.2 mit einem zwei parallel zur Rahmenebene ausgerichteten Drehachsen 10 aufweisenden Gelenk 11 verbindet die Innenprofilleiste 4 der zweiten horizontalen Rahmenstrebe 2.2 mit der Außenprofilleiste 3 der zweiten vertikalen Rahmenstrebe 1.2.

Ein erster Profilverbinder 5.1 mit einem zwei orthogonal zu der Rahmenebene angeordneten Drehachsen 9 aufweisenden Drehgelenk 11 verbindet mit seinem ersten Verbindungsschenkel 7 und seinem zweiten Verbindungsschenkel 8 die Innenprofilleiste 4 der ersten vertikalen Rahmenstrebe 1.1 mit der Außenprofilleiste 3 der zweiten horizontalen Rahmenstrebe 2.2. Ein zweiter Profilverbinder 5.2 mit einem ebenfalls zwei orthogonal zu der Rahmenebene angeordneten Drehachsen 9 aufweisenden Drehgelenk 11 verbindet zudem die Außenprofilleiste 3 der ersten horizontalen Rahmenstrebe 2.1 mit der Innenprofilleiste 4 der zweiten vertikalen Rahmenstrebe 1.2.

Ein Profilverbinder mit orthogonal zu der Rahmenebene angeordneten Drehachsen 9, wie er als erster Profilverbinder 5.1 und zweiter Profilverbinder 5.2 eingesetzt wird, ist in den Figuren 12 und 13 im Detail dargestellt. Der Profilverbinder umfasst einen ersten Verbindungsschenkel 7 und einen zweiten Verbindungsschenkel 8. Die Verbindungsschenkel 7 und 8 weisen jeweils einen Einsteckabschnitt 18 auf, der in eine Profilleiste der Rahmenstrebe eingesteckt wird. Die Verbindungsschenkel 7 und 8 weisen zudem jeweils einen Eckabschnitt 19 auf, der über die Profilleisten hervorsteht. An den Eckabschnitten 19 ist jeweils eine Drehachse 9 ausgebildet, die zu der Rahmenebene orthogonal ausgerichtet sind und die über ein Verbindungselement 20 miteinander verbunden sind. An dem ersten Verbindungsschenkel 7 des in Figur 12 dargestellten Profilverbinders ist zudem ein hakenförmiges Rastelement 12 und ein Stabilitätselement 14 ausgebildet, während an dem zweiten Verbindungsschenkel 8 ein komplementäres Rastelement 13 in Form eines Hinterschnitts und ein komplementäres Stabilitätselement 15 in Form einer Ausnehmung ausgebildet sind.

Bei der in Figur 12 dargestellten Ausgangsstellung sind die Einsteckabschnitte 18 des ersten Verbindungsschenkels 7 und des zweiten Verbindungsschenkels 8 parallel zueinander ausgerichtet. Der Profilverbinder kann durch Verschwenken des ersten Verbindungsschenkels 7 und des zweiten Verbindungsschenkels 8 um das mit den zwei orthogonalen Drehachsen 9 ausgebildete Gelenk 11 in die in Figur 13 dargestellte Stellung überführt werden, in der die Einsteckabschnitte 18 und damit die Verbindungsschenkel 7 und 8 in einem rechten Winkel zueinander angeordnet sind. In dieser Stellung greift das hakenförmige Rastelement 12 in das durch einen Hinterschnitt gebildete komplementäre Rastelement 13 ein, während das als Vorsprung ausgebildete Stabilitätselement 14 des ersten Verbindungsschenkels 7 in das als Ausnehmung ausgebildeten komplementäre Stabilitätselement 15 eingreift. Somit ist der Profilverbinder zum einen gegen ein unbeabsichtigtes Zurückverschwenken mittels des Rastelements 12 und des komplementären Rastelements 13 gesichert und zum anderen mittels des Stabilitätselements 14 und des komplementären Stabilitätselements 15 stabil ausgerichtet.

Der in den Figuren 14 bis 16 dargestellte Profilverbinder weist ebenfalls einen ersten Verbindungsschenkel 7 und einen zweiten Verbindungsschenkel 8 mit jeweils einem Einsteckabschnitt 18 und einem Eckabschnitt 19 auf. Der erste Verbindungsschenkel 7 und der zweite Verbindungsschenkel 8 sind über ein Drehgelenk 11 miteinander verbunden, wobei eine parallel zu der Rahmenebene ausgerichtete Drehachse 10 in dem ersten Verbindungsschenkel 7 und eine zweite parallel zu der Rahmenebene ausgerichtete Drehachse 10 in dem zweiten Verbindungsschenkel 8 ausgebildet ist. Die Drehachsen 10 sind über ein Verbindungselement 20 miteinander verbunden. An dem ersten Verbindungsschenkel 7 ist zudem ein Stabilitätselement 14 mit einem daran ausgebildeten hakenförmigen Rastelement 12 ausgebildet, während an dem zweiten Verbindungsschenkel 8 ein komplementäres Stabilitätselement in Form einer Ausnehmung und ein komplementäres Rastelement 13 in Form eines Hinterschnitts ausgebildet sind.

In der in Figur 14 dargestellten Ausgangsstellung sind die Einsteckabschnitte 18 der Verbindungsschenkel 7 und 8 parallel zueinander ausgerichtet. Die Verbindungsschenkel 7 und 8 können durch Verschwenken um die beiden Drehachsen 10 (siehe Figur 9) in die in Figur 16 dargestellte Stellung gebracht werden, in der die Einsteckabschnitte 18 und damit auch die Verbindungsschenkel 7 und 8 in einem rechten Winkel zueinander angeordnet sind. In der in Figur 16 dargestellten Stellung hintergreift das hakenförmige Rastelement 12 den Hinterschnitt als komplementäres Rastelement 13, so dass auch dieser Profilverbinder gegen ein unbeabsichtigtes Zurückschwenken gesichert ist. Zudem überlappt das Stabilitätselement 14 des ersten Verbindungsschenkels 7 das komplementäre Stabilitätselement 15 des zweiten Verbindungsschenkels 8, so dass in der in Figur 16 dargestellten Stellung eine hohe Stabilität gegeben ist.

Aus den Figuren 12 bis 16 ist zudem zu erkennen, dass der jeweilige erste Verbindungsschenkel 7 eine Aufnahme 16 aufweist, in die ein (nicht dargestelltes) Einhängeelement eingesteckt werden kann, wobei das Einhängeelement aufgrund der federnden Ausbildungen eines Rasthakens in unterschiedlichen Einsteckstellungen einfach an dem Profilverbinder festlegbar ist, so dass eine einfache Anpassung des Einhängeelements an die Tiefe eines Fensterrahmens möglich ist, an dem der Rahmen befestigt werden soll. Da die in den Figuren 12 bis 16 dargestellten Profilverbinder keine Aufnahmekanäle aufweisen, fallen diese unter diesem Aspekt nicht unter die Erfindung. Die Profilverbinder weisen aber Merkmale auf die ohne weiteres auf einen erfindungsgemäßen Profilverbinder übertragbar sind.

Es ist nun möglich, die Rahmenstreben 1.1, 1.2, 2.1 und 2.2 in der in Figur 8 dargestellten Ausgangsstellung parallel zueinander anzuordnen, während bereits jeder Profilverbinder 5.1, 5.2, 6.1 und 6.2 mit seinen beiden Verbindungsschenkeln 7, 8 jeweils in eine Profilleiste zweier Rahmenstreben eingesteckt ist. Der Rahmen kann somit vormontiert in einem sehr kompakten Zustand ausgeliefert werden.

Um den Rahmen sodann aus der Ausgangsstellung in eine Montagestellung zu entfalten, werden zunächst die erste vertikale Rahmenstrebe 1.1 und die erste horizontale Rahmenstrebe 2.1 gemeinsam zu der zweiten vertikalen Rahmenstrebe 1.2 und der zweiten horizontalen Rahmenstrebe 2.2 um die orthogonal zu der Rahmenebene ausgerichteten Drehachsen 9 der Profilverbinder 5.1 und 5.2 in die in Figur 9 dargestellte Zwischenstellung verschwenkt. In der in Figur 9 dargestellten Zwischenstellung ist das aus der ersten vertikalen Rahmenstrebe 1.1 und der ersten horizontalen Rahmenstrebe 2.1 bestehende Paar von Rahmenstreben in einem rechten Winkel zu dem aus der zweiten vertikalen Rahmenstrebe 1.2 und der zweiten horizontalen Rahmenstrebe 2.2 bestehenden Paar von Rahmenstreben angeordnet, wobei sich die Profilverbinder 5.1 und 5.2 in dem in Figur 13 dargestellten Zustand befinden.

Im Folgenden (siehe Figur 10) wird dann die zweite vertikale Rahmenstrebe 1.2 gemeinsam mit der ersten horizontalen Rahmenstrebe 2.1 zu der ersten vertikalen Rahmenstrebe 1.1 und der zweiten horizontalen Rahmenstrebe 2.2 um die parallel zu der Rahmenebene angeordneten Drehachsen 10 der Profilverbinder 6.1 und 6.2 verschwenkt, bis alle Rahmenstreben 1.1, 1.2, 2.1 und 2.2 in einer Ebene angeordnet sind, in welcher die vertikalen Rahmenstreben 1.1 und 1.2 parallel zueinander und im rechten Winkel zu den horizontalen Rahmenstreben 2.1 und 2.2 angeordnet sind. Diese auch als Montagestellung bezeichnete Stellung ist in Figur 11 dargestellt. Aus der in Figur 11 dargestellten Montagestellung kann der Rahmen durch einfaches Auseinanderziehen an die Größe eines Fensterrahmens angepasst werden, wobei die Außenprofilleisten 3 und Innenprofilleisten 4 zueinander teleskopiert werden.

Mit der vorliegenden Erfindung ist es möglich, dem Endanwender einen vormontierten Rahmen in einer kompakten Weise bereitzustellen, wobei der Endanwender den Rahmen anschließend nur entfalten muss. Eine Größenanpassung kann dann aufgrund der teleskopierbaren Profilleisten auf einfache Weise erfolgen.

Aus der Figur 8 ist noch zu erkennen, dass die Eckabschnitte 19 der Verbindungsschenkel 7 und 8 jeweils eine Aufnahmenut 17.1 beziehungsweise 17.2 aufweisen, wobei die erste Aufnahmenut 17.1 auch in der Montagestellung von einem Rahmenäußeren zugänglich sind, so dass Dichtelemente in die erste Aufnahmenut 17.1 unmittelbar einführbar sind und im Folgenden in entsprechenden Nuten in den Profilleisten eingeführt werden können. Die zweiten Aufnahmenuten 17.2 sind hingegen in der Montagestellung stirnseitig von dem anderen Verbindungsschenkel verschlossen, so dass bei einem Einschieben ein definitiver Endanschlag vorgegeben ist.

### Bezugszeichenliste

- 1.1, 1.2: vertikale Rahmenstrebe
- 2.1, 2.2: horizontale Rahmenstrebe
- 3: Außenprofilleiste
- 4: Innenprofilleiste
- 5.1, 5.2: Profilverbinder mit orthogonaler Drehachse
- 6.1, 6.2: Profilverbinder mit paralleler Drehachse
- 7: erster Verbindungsschenkel
- 8: zweiter Verbindungsschenkel
- 9: orthogonale Drehachse
- 10: parallele Drehachse
- 11: Drehgelenk
- 12: Rastelement
- 13: komplementäres Rastelement
- 14: Stabilitätselement
- 15: komplementäres Stabilitätselement
- 16: Aufnahme
- 17.1, 17.2: Aufnahmenut
- 18: Einsteckabschnitt
- 19: Eckabschnitt
- 20: Verbindungselement
- 21: erster Aufnahmekanal
- 22: zweiter Aufnahmekanal
- 23: Fixierungselement

## Patentansprüche

1. Profilverbinder (5.1, 5.2, 6.1, 6.2), umfassend zumindest
- einen ersten in eine Profilleiste (3, 4) einsteckbaren Verbindungsschenkel (7) und
- einen zweiten in eine Profilleiste (3, 4) einsteckbaren Verbindungsschenkel (8),
wobei
- ein mindestens eine Drehachse (9, 10) aufweisendes Drehgelenk (11) zwischen dem ersten Verbindungsschenkel (7) und dem zweiten Verbindungsschenkel (8) ausgebildet ist, so dass der erste Verbindungsschenkel (7) und der zweite Verbindungsschenkel (8) aus einer Ausgangsstellung durch eine Relativschwenkbewegung um die mindestens eine Drehachse (9, 10) des Drehgelenks (11) in eine Montagestellung überführbar sind, in der der erste Verbindungsschenkel (7) und der zweite Verbindungsschenkel (8) in einer Ebene in einem rechten Winkel zueinander angeordnet sind **dadurch gekennzeichnet, dass**
- der erste Verbindungsschenkel (7) einen ersten Aufnahmekanal (21) und der zweite Verbindungsschenkel (8) einen zweiten Aufnahmekanal (22) aufweist, wobei der erste Aufnahmekanal (21) und der zweite Aufnahmekanal (22) in der Montagestellung fluchtend zueinander angeordnet sind, und
- ein separates Fixierungselement (23) vorgesehen ist, wobei das Fixierungselement (23) in der Montagestellung in den ersten Aufnahmekanal (21) und in den zweiten Aufnahmekanal (22) einbringbar ist, so dass der erste Verbindungsschenkel (7) und der zweite Verbindungsschenkel (8) gegen eine Relativbewegung gesichert sind.

2. Profilverbinder nach Anspruch 1, wobei der erste Aufnahmekanal (21) und der zweite Aufnahmekanal (22) jeweils zumindest einen Abschnitt des Fixierungselements (23) im eingebrachten Zustand in Umfangsrichtung des Fixierungselements (23) vollständig umgeben.

3. Profilverbinder nach Anspruch 1 oder 2, wobei das Fixierungselement (23) über eine Kante des ersten Verbindungsschenkels (7) in den ersten Aufnahmekanal (21) einbringbar ist, wozu in der Kante des ersten Verbindungsschenkels (21) eine Aussparung zur Führung des Fixierungselements (23) ausgebildet ist.

4. Profilverbinder (5.1, 5.2, 6.1, 6.2) nach einem der vorhergehenden Ansprüche, wobei die Verbindungsschenkel (7, 8) mindestens eines Profilverbinders (5.1, 5.2, 6.1, 6.2) zueinander komplementäre Rastelemente (12, 13) aufweisen, die in der Montagestellung die Verbindungsschenkel (7, 8) miteinander verrasten.

5. Profilverbinder (5.1, 5.2, 6.1, 6.2) nach einem der vorhergehenden Ansprüche, wobei der erste Verbindungsschenkel (7) eines Profilverbinders (5.1, 5.2, 6.1, 6.2) ein vorspringendes Stabilitätselement (14) aufweist, welches in der Montagestellung mit dem zweiten Verbindungsschenkel (8) des Profilverbinders (5.1, 5.2, 6.1, 6.2) überlappt.

6. Profilverbinder (5.1, 5.2, 6.1, 6.2) nach einem der vorhergehenden Ansprüche, wobei an jedem Verbindungsschenkel (7, 8) eines Profilverbinders (5.1, 5.2, 6.1, 6.2) jeweils eine Drehachse (9, 10) für das Drehgelenk (11) ausgebildet ist.

7. Profilverbinder (5.1, 5.2, 6.1, 6.2) nach einem der vorhergehenden Ansprüche, wobei die mindestens eine Drehachse (9) des Drehgelenks (11) orthogonal zu der Ebene ausgerichtet ist.

8. Profilverbinder (5.1, 5.2, 6.1, 6.2) nach einem der Ansprüche 1 bis 6, wobei die mindestens eine Drehachse (10) des Drehgelenks (11) parallel zu der Ebene ausgerichtet ist oder in der Ebene angeordnet ist.

9. Profilverbinder (5.1, 5.2, 6.1, 6.2) nach einem der vorhergehenden Ansprüche, wobei das Fixierungselement (23) als Einhängeelement ausgebildet ist.

10. Rahmen, insbesondere für eine Schutzvorrichtung zur Verwendung mit einer Gebäudeöffnung, umfassend
- mindestens vier Profilverbinder (5.1, 5.2, 6.1, 6.2) nach einem der vorhergehenden Ansprüche,
- mindestens zwei vertikale Rahmenstreben (1.1, 1.2), die jeweils mindestens eine Außenprofilleiste (3) und mindestens eine teleskopierbar mit einer Einschubtiefe in die Außenprofilleiste(n) (3) eingeschobene Innenprofilleiste (4) aufweisen,
- mindestens zwei horizontale Rahmenstreben (2.1, 2.2), die jeweils mindestens eine Außenprofilleiste (3) und mindestens eine teleskopierbar mit einer Einschubtiefe in die Außenprofilleiste(n) (3) eingeschobene Innenprofilleiste (4) aufweisen,
wobei der erste Verbindungsschenkel (7) zumindest abschnittsweise in eine Profilleiste (3, 4) einer vertikalen Rahmenstrebe (1.1, 1.2) eingesteckt ist und der zweite Verbindungsschenkel (8) zumindest abschnittsweise in eine Profilleiste (3, 4) einer horizontalen Rahmenstrebe (2.1, 2.2) eingesteckt ist,
und wobei die Profilverbinder derart angeordnet sind, dass in einer Ausgangsstellung die vertikalen Rahmenstreben (1.1, 1.2) und die horizontalen Rahmenstreben (2.1, 2.2) parallel zueinander ausgerichtet sind und dass der Rahmen durch Verschwenken der Rahmenstreben (1.1, 1.2, 2.1, 2.2) zueinander um die Drehachsen (9, 10) der Drehgelenke (11) der jeweils zwei Rahmenstreben miteinander verbindenden Profilverbinder (5.1, 5.2, 6.1, 6.2) in eine Montagestellung überführbar ist, in der die horizontalen Rahmenstreben (2.1, 2.2) und die vertikalen Rahmenstreben (1.1, 1.2) in einer Rahmenebene in einem rechten Winkel zueinander angeordnet sind.

11. Rahmen nach Anspruch 10, wobei jeweils zwei Paare (1.1 und 2.1, 1.2 und 2.2) von parallelen Rahmenstreben aus der Ausgangsstellung zunächst durch Verschwenken um die orthogonal zu der Rahmenebene ausgerichteten Drehachsen (9) von zumindest zwei Profilverbindern (5.1, 5.2) in eine Zwischenstellung überführbar sind, in der die zwei Paare (1.1 und 2.1, 1.2 und 2.2) von parallelen Rahmenstreben in einem rechten Winkel zueinander angeordnet sind, wobei im Folgenden die Rahmenstreben aus der Zwischenstellung durch Verschwenken von zwei Paaren (1.1 und 2.2, 1.2 und 2.1) von in der Zwischenstellung rechtwinklig zueinander angeordneten Rahmenstreben um die parallel zu oder in der Rahmenebene angeordneten Drehachsen (10) von zwei Profilverbindern (6.1, 6.2) in die Montagestellung überführbar sind.

12. Rahmen nach einem der vorhergehenden Ansprüche zum Einsetzen in eine Fensteröffnung, bestehend aus zwei seitlichen vertikalen Rahmenstreben (1.1, 1.2) sowie aus einer unteren und einer oberen horizontalen Rahmenstrebe (2.1, 2.2), wobei die Profilverbinder (5.1, 5.2, 6.1, 6.2) als Eckverbinder mit jeweils genau zwei zueinander schwenkbaren Verbindungsschenkeln (7, 8) ausgebildet sind.

13. Rahmen nach einem der vorhergehenden Ansprüche für eine Türöffnung, bestehend aus vier seitlichen vertikalen Rahmenstreben (1.1, 1.2), sowie aus einer unteren, einer mittleren und einer oberen horizontalen Rahmenstrebe (2.1, 2.2), wobei die mittlere Rahmenstrebe jeweils an beiden Enden mittels eines als Mittelverbinder ausgebildeten Profilverbinders mit zwei vertikalen Rahmenstreben (1.1, 1.2) verbunden ist, wobei der Mittelverbinder jeweils drei zueinander schwenkbare Verbindungsschenkel aufweist.

14. Insektenschutzvorrichtung, umfassend einen Rahmen nach einem der vorhergehenden Ansprüche 8 bis 13 und ein im oder an dem Rahmen befestigtes Insektenschutznetz.

## Claims

1. A profile connector (5.1, 5.2, 6.1, 6.2) comprising at least
- one first connecting arm (7) which may be inserted into a profile (3, 4) and
- one second connecting arm (8) which may be inserted into a profile (3, 4), wherein
- a rotational joint (11) having at least one axis of rotation (9, 10) is configured between the first connecting arm (7) and the second connecting arm (8), such that the first connecting arm (7) and the second connecting arm (8) are able to be transferred by a relative pivoting movement about the at least one axis of rotation (9, 10) of the rotational joint (11) from a starting position into an assembly position in which the first connecting arm (7) and the second connecting arm (8) are arranged in one plane at a right angle to one another, **characterised in that**
- the first connecting arm (7) has a first receiving channel (21) and the second connecting arm (8) has a second receiving channel (22), wherein the first receiving channel (21) and the second receiving channel (22) are arranged so as to be aligned with one another in the assembly position, and
- a separate fixing element (23) is provided, wherein the fixing element (23) may be inserted into the first receiving channel (21) and into the second receiving channel (22) in the assembly position, such that the first connecting arm (7) and the second connecting arm (8) are secured against a relative movement.

2. The profile connector according to Claim 1, wherein the first receiving channel (21) and the second receiving channel (22) in each case fully enclose at least one portion of the fixing element (23) in the peripheral direction of the fixing element (23) in the inserted state.

3. The profile connector according to Claim 1 or 2, wherein the fixing element (23) is able to be introduced via an edge of the first connecting arm (7) into the first receiving channel (21), a recess for guiding the fixing element (23) being configured therefor in the edge of the first connecting arm (21).

4. The profile connector (5.1, 5.2, 6.1, 6.2) according to one of the preceding claims, wherein the connecting arms (7, 8) of at least one profile connector (5.1, 5.2, 6.1, 6.2) have latching elements (12, 13) which are complementary to one another and which latch together the connecting arms (7, 8) in the assembly position.

5. The profile connector (5.1, 5.2, 6.1, 6.2) according to one of the preceding claims, wherein the first connecting arm (7) of a profile connector (5.1, 5.2, 6.1, 6.2) has a protruding stabilising element (14) which in the assembly position overlaps the second connecting arm (8) of the profile connector (5.1, 5.2, 6.1, 6.2).

6. The profile connector (5.1, 5.2, 6.1, 6.2) according to one of the preceding claims, wherein one respective axis of rotation (9, 10) for the rotational joint (11) is configured on each connecting arm (7, 8) of a profile connector (5.1, 5.2, 6.1, 6.2).

7. The profile connector (5.1, 5.2, 6.1, 6.2) according to one of the preceding claims, wherein the at least one axis of rotation (9) of the rotational joint (11) is oriented at right angles to the plane.

8. The profile connector (5.1, 5.2, 6.1, 6.2) according to one of Claims 1 to 6, wherein the at least one axis of rotation (10) of the rotational joint (11) is oriented parallel to the plane or is arranged in the plane.

9. The profile connector (5.1, 5.2, 6.1, 6.2) according to one of the preceding claims, wherein the fixing element (23) is configured as a suspension element.

10. A frame, in particular for a protection device for use with a building opening, comprising
- at least four profile connectors (5.1, 5.2, 6.1, 6.2) according to one of the preceding claims,
- at least two vertical frame struts (1.1, 1.2) which in each case have at least one outer profile (3) and at least one inner profile (4) which is inserted in a telescopic manner into the outer profile(s) (3) to an insertion depth,
- at least two horizontal frame struts (2.1, 2.2) which in each case have at least one outer profile (3) and at least one inner profile (4) which is inserted in a telescopic manner into the outer profile(s) (3) to an insertion depth,
wherein the first connecting arm (7) is at least partially inserted into a profile (3, 4) of a vertical frame strut (1.1, 1.2) and the second connecting arm (8) is at least partially inserted into a profile (3, 4) of a horizontal frame strut (2.1, 2.2),
and wherein the profile connectors are arranged such that in a starting position the vertical frame struts (1.1, 1.2) and the horizontal frame struts (2.1, 2.2) are oriented parallel to one another and such that, by pivoting the frame struts (1.1, 1.2, 2.1, 2.2) relative to one another about the axes of rotation (9, 10) of the rotational joints (11) of the profile connectors (5.1, 5.2, 6.1, 6.2) connecting together two respective frame struts, the frame is able to be transferred into an assembly position in which the horizontal frame struts (2.1, 2.2) and the vertical frame struts (1.1, 1.2) are arranged in a frame plane at a right angle to one another.

11. Frame according to Claim 10, wherein two respective pairs (1.1 and 2.1, 1.2 and 2.2) of parallel frame struts are firstly able to be transferred from the starting position into an intermediate position by pivoting about the axes of rotation (9) of at least two profile connectors (5.1, 5.2) oriented at right angles to the frame plane, the two pairs (1.1 and 2.1, 1.2 and 2.2) of parallel frame struts being arranged at a right angle relative to one another in said intermediate position, wherein the frame struts are secondly able to be transferred from the intermediate position into the assembly position by pivoting two pairs (1.1 and 2.2, 1.2 and 2.1) of frame struts arranged at right angles to one another in the intermediate position about the axes of rotation (10) of two profile connectors (6.1, 6.2) arranged parallel to or in the frame plane.

12. Frame according to one of the preceding claims for insertion in a window opening, consisting of two lateral vertical frame struts (1.1, 1.2) and a lower and an upper horizontal frame strut (2.1, 2.2), wherein the profile connectors (5.1, 5.2, 6.1, 6.2) are configured as corner connectors with in each case just two connecting arms (7, 8) which are pivotable relative to one another.

13. Frame according to one of the preceding claims for a door opening, consisting of four lateral vertical frame struts (1.1, 1.2) and a lower, a central and an upper horizontal frame strut (2.1, 2.2), wherein the central frame strut is connected in each case at both ends to two vertical frame struts (1.1, 1.2) by means of a profile connector which is configured as a central connector, wherein the central connector has in each case three connecting arms which are pivotable relative to one another.

14. Insect protection device comprising a frame according to one of the preceding Claims 8 to 13 and an insect protection net which is fastened in or on the frame.

## Revendications

1. Raccord profilé (5.1, 5.2, 6.1, 6.2), comprenant au moins
- une première branche de liaison (7) insérable dans une barrette profilée (3, 4) et
- une deuxième branche de liaison (8) insérable dans une barrette profilée (3, 4) sachant
- qu'au moins une articulation (11) comportant un axe de rotation (9, 10) est constituée entre la première branche de liaison (7) et la deuxième branche de liaison (8) de telle manière que la première branche de liaison (7) et la deuxième branche de liaison (8) peuvent être transférées d'une position initiale par un mouvement de pivotement relatif autour d'au moins un axe de rotation (9, 10) de l'articulation (11) dans une position de montage dans laquelle la première branche de liaison (7) et la deuxième branche de liaison (8) sont disposées dans un plan à angle droit l'une par rapport à l'autre, **caractérisé en ce que**
- la première branche de liaison (7) comporte un premier conduit de logement (21) et la deuxième branche de liaison (8) un deuxième conduit de logement (22), sachant que le premier conduit de logement (21) et le deuxième conduit de logement (22) sont disposés en alignement l'un par rapport à l'autre dans la position de montage et
- un élément de fixation séparé (23) est prévu, sachant que l'élément de fixation (23) peut être placé dans la position de montage dans le premier conduit de logement (21) et dans le deuxième conduit de logement (22) de telle manière que la première branche de liaison (7) et la deuxième branche de liaison (8) sont sécurisées contre un mouvement relatif.

2. Raccord profilé selon la revendication 1, sachant que le premier conduit de logement (21) et le deuxième conduit de logement (22) entourent complètement, à l'état monté, respectivement, au moins une section de l'élément de fixation (23) en direction périphérique de l'élément de fixation (23).

3. Raccord profilé selon la revendication 1 ou 2, sachant que l'élément de fixation (23) peut être monté sur un bord de la première branche de liaison (7) dans le premier conduit de logement (21), un évidement pour le guidage de l'élément de fixation (23) étant constitué à cet effet dans le bord de la première branche de liaison (21).

4. Raccord profilé (5.1, 5.2, 6.1, 6.2) selon l'une quelconque des revendications précédentes, sachant que les branches de liaison (7, 8) d'au moins un raccord profilé (5.1, 5.2, 6.1, 6.2) comportent des éléments d'encliquetage (12, 13) complémentaires entre eux, qui enclenchent l'une avec l'autre les branches de liaison (7, 8) dans la position de montage.

5. Raccord profilé (5.1, 5.2, 6.1, 6.2) selon l'une quelconque des revendications précédentes, sachant que la première branche de liaison (7) d'un raccord profilé (5.1, 5.2, 6.1, 6.2) comporte un élément de stabilisation en saillie (14), lequel vient en chevauchement dans la position de montage avec la deuxième branche de liaison (8) du raccord profilé (5.1, 5.2, 6.1, 6.2).

6. Raccord profilé (5.1, 5.2, 6.1, 6.2) selon l'une quelconque des revendications précédentes, sachant qu'un axe de rotation (9, 10) pour l'articulation (11) est respectivement constitué sur chaque branche de liaison (7, 8) d'un raccord profilé (5.1, 5.2, 6.1, 6.2).

7. Raccord profilé (5.1, 5.2, 6.1, 6.2) selon l'une quelconque des revendications précédentes, sachant qu'au moins un axe de rotation (9) de l'articulation (11) est orienté de façon orthogonale au plan.

8. Raccord profilé (5.1, 5.2, 6.1, 6.2) selon l'une quelconque des revendications 1 à 6, sachant qu'au moins un axe de rotation (10) de l'articulation (11) est orienté parallèlement au plan ou est disposé dans le plan.

9. Raccord profilé (5.1, 5.2, 6.1, 6.2) selon l'une quelconque des revendications précédentes, sachant que l'élément de fixation (23) est constitué sous la forme d'un élément de suspension.

10. Cadre, en particulier pour un dispositif de protection à utiliser avec une ouverture de bâtiment, comprenant
- au moins quatre raccords profilés (5.1, 5.2, 6.1, 6.2) selon l'une quelconque des revendications précédentes,
- au moins deux tirants de cadre verticaux (1.1, 1.2), qui comportent respectivement au moins une barrette profilée extérieure (3) et au moins une barrette profilée intérieure (4) télescopable à une profondeur d'insertion, insérée dans la (les) barrette(s) profilée(s) extérieure(s) (3),
- au moins deux tirants de cadre horizontaux (2.1, 2.2), qui comportent respectivement au moins une barrette profilée extérieure (3) et au moins une barrette profilée intérieure (4) télescopable à une profondeur d'insertion, insérée dans la (les) barrette(s) profilée(s) extérieure(s) (3),
sachant que la première branche de liaison (7) est emmanchée au moins pour partie dans une barrette profilée (3, 4) d'un tirant de cadre vertical (1.1, 1.2) et la deuxième branche de liaison (8) est emmanchée au moins pour partie dans une barrette profilée (3,4) d'un tirant de cadre horizontal (2.1, 2.2),
et sachant que les raccords profilés sont disposés de telle manière que dans
une position initiale, les tirants de cadre verticaux (1.1, 1.2) et les tirants de cadre horizontaux (2.1, 2.2) sont orientés parallèles l'un par rapport à l'autre et que par pivotement des tirants de cadre (1.1, 1.2, 2.1, 2.2) les uns par rapport aux autres autour des axes de rotation (9, 10) des articulations (11) des raccords profilés (5.1, 5.2, 6.1, 6.2) reliant respectivement entre eux deux tirants de cadre, le cadre peut être transféré dans une position de montage, dans laquelle les tirants de cadre horizontaux (2.1, 2.2) et les tirants de cadre verticaux (1.1, 1.2) sont disposés dans un plan de cadre à angle droit l'un par rapport à l'autre.

11. Cadre selon la revendication 10, sachant que respectivement deux paires (1.1 et 2.1, 1.2 et 2.2) de tirants de cadre parallèles peuvent être transférées de la position initiale d'abord par pivotement autour des axes de rotation (9) orientés orthogonalement par rapport au plan de cadre d'au moins deux raccords profilés (5.1, 5.2) dans une position intermédiaire dans laquelle les deux paires (1.1 et 2.1, 1.2 et 2.2) de tirants de cadre parallèles sont disposés à angle droit l'un par rapport à l'autre, sachant que par la suite les tirants de cadre peuvent être transférés dans la position de montage de la position intermédiaire par pivotement de deux paires (1.1 et 2.2, 1.2 et 2.1) de tirants de cadre disposés dans la position intermédiaire à angle droit l'un par rapport à l'autre autour des axes de rotation (10) disposés parallèlement au plan ou dans le plan de cadre de deux raccords profilés (6.1, 6.2).

12. Cadre selon l'une quelconque des revendications précédentes à insérer dans une ouverture de fenêtre, composé de deux tirants de cadre latéraux verticaux (1.1, 1.2) ainsi que d'un tirant de cadre inférieur et un tirant de cadre horizontal supérieur (2.1, 2.2), sachant que les raccords profilés (5.1, 5.2, 6.1, 6.2) sont constitués comme des raccords d'angle avec respectivement exactement deux branches de liaison pivotables l'une par rapport à l'autre (7, 8).

13. Cadre selon l'une quelconque des revendications précédentes pour une ouverture de porte composé de quatre tirants de cadre latéraux verticaux (1.1, 1.2), ainsi que d'un tirant de cadre horizontal inférieur, un central et un supérieur (2.1, 2.2), sachant que le tirant de cadre central est respectivement relié aux deux extrémités au moyen d'un raccord profilé constitué comme un raccord central à deux tirants de cadre verticaux (1.1, 1.2), sachant que le raccord central comporte respectivement trois branches de liaison pouvant pivoter l'une par rapport à l'autre.

14. Dispositif de protection contre les insectes comprenant un cadre selon l'une quelconque des revendications précédentes 8 à 13 et un filet de protection contre les insectes fixé dans ou au cadre.
